# EUROPÄISCHE PATENTSCHRIFT

(11) **EP 0 012 382 B1**
(45) Veröffentlichungstag und Bekanntmachung des Hinweises auf die Patenterteilung: **29.12.1982**
(21) Anmeldenummer: 79104979.4
(22) Anmeldetag: 06.12.1979
(51) Int. Cl.: B21B 19/12, B21B 31/32

(54) **Walzwerk zur Herstellung von mit Querrippen versehenen Rohren**
Rolling mill for manufacturing finned tubes
Laminoir pour la fabrication de tubes à ailettes

(30) Priorität: 06.12.1978 PL 211542
(43) Veröffentlichungstag der Anmeldung: 25.06.1980
(73) Patentinhaber: Zaklad Doswiadczalny przy Zakladach Urzadzen Chemicznych "Metalchem", 47-225 Kedzierzyn-Kozle (PL)
(72) Erfinder: Przybyla, Janusz, Dipl.-Ing. Mech., Zabkowice Bedzinskie (PL); Haczek, Leopold, Ing. Mech., Gliwice (PL); Gozdziewicz, Zygmunt, Dipl.-Ing. Mech., Kadzierzyn-Kozle (PL); Szal, Andrzej, Dipl.-Ing. Mech., Kedzierzyn-Kozle (PL); Pieczyk, Josef, Ing. Mech., k/Kozla (PL); Maczynski, Andrzej, Dipl.-Ing. Mech., Kedzierzyn-Kozle (PL)
(74) Vertreter: Eitle, Werner, Dipl.Ing.

## Beschreibung

Gegenstand der Erfindung ist ein Walzwerk zum Formen von Rippen an der Oberfläche von Rohren. Mit Querrippen versehene Rohre finden bei Wärmeaustauschern in vielen Zweigen der Industrie Einsatz.

Bekannte Walzwerke zum Formen von Rippen an Rohren umfassen ein Walzgerüst, das die Hauptgruppe der Vorrichtung bildet. Das Walzgerüst besitzt meistenteils ein Gehäuse mit drei Aufnahmen, welche symmetrisch zur senkrechten Achse angeordnet sind und hydraulische Steruermotore mit Bügeln tragen, in denen drehbar Walzwerkzeuge eingesetzt sind. Die als profilierte Rollenpakete ausgebildeten Walzwerkzeuge sind an gemeinsamen Wellen befestigt und werden durch einen gemeinsamen Motor über mit Kreuzgelenken versehenen Wellen angetrieben. Die Walzwerkzeuge werden durch hydraulische Steuermotore von drei Seiten her an das Rohr angepreßt. Dieser Druck sowie die Drehung der Werkzeuge bewirkt, daß im Rohr eine plastische Verformung erzeugt wird, wodurch Rippen geformt werden. Die Regelung der geometrischen Parameter des Walzverfahrens erfolgt durch entsprechende Positionierung der Steuermotore im Verhältnis zum Gehäuse.

Durch Verschieben der Steuermotore senkrecht zur Walzachse, wofür in vielen Fällen Schraubengetriebe eingesetzt werden, ist der Abstand der Vorrichtung von dem zu walzenden Rohr einstellbar und somit auch die Höhe der erzeugten Rippen änderbar.

Bei einem hydraulischen Zurückziehen des Werkzeuges von dem Rohr ist eine wiederholbare Erzeugung der Rippen erreichbar. Um eine geforderte Teilung der Rippen zu erreichen, werden die Achsen der Werkzeuge unter einem entsprechenden Winkel zur Walzachse eingestellt, wobei die regelmäßige Arbeit des Walzwerkes durch eine unveränderliche Einstellung des Winkels für sämtliche Werkzeuge bedingt ist. Dies erfolgt in bekannten Fällen für jede einzelne Aufnahme, indem der Kolben oder der Zylinder des Steuermotors gedreht wird. Das in der PL-A-80 413 beschriebene Walzwerk ist mit Werkzeugen versehen, welche unmittelbar an dem Kolben befestigt sind, mittels welchem der Drehwinkel der Walzenachse zur Walzachse eingestellt wird, wobei gleichzeitig der Kolben eine Hin- und Herbewegung ausführt, die ein periodisches Walzen der Rippen am Rohr ermöglicht.

Ein anderes Walzwerk wird in der PL-A-91 929 vorgeschlagen. Bei diesem werden die Werkzeuge unmittelbar an den beweglichen Zylindern befestigt, welche eine Hin- und Herbewegung ausführen, die ein periodisches Walzen von Rippen an Rohren erlaubt, wobei die Einstellung des Drehwinkels der Walzenachse zur Walzachse gleichzeitig für alle drei Zylinder mittels indirekten und mit den Zylindern gekuppelten Getrieben erfolgt.

Der Aufbau der beschriebenen Walzwerke zur Herstellung von Rippenrohren ist jedoch deshalb nachteilig, weil die Befestigung der Werkzeuge und Einstellung der Betriebskennwerte der Vorrichtung mit Schwierigkeiten verbunden ist. Der komplizierte Aufbau des gesamten Walzgerüstes erschwert die Aufstellung und laufende Überwachung eines regelmäßigen Betriebes der Vorrichtung.

Aufgabe der Erfindung ist es deshalb, ein Walzwerk zu schaffen, bei dem das Anbringen und Einstellen der Werkzeuge auf eine zuverlässige und einfache Weise durchführbar ist.

Diese Aufgabe wird durch die im Anspruch 1 gekennzeichnete Erfindung gelöst.

Zweckmäßige Weiterbildungen des Erfindungsgegenstands ergeben sich aus den übrigen Ansprüchen.

Der mit einer Kolbenstange mit zwei Kolben ausgerüstete hydraulische Steuermotor und der damit zusammenarbeitende Schieber erlauben es, den gegenseitigen Abstand der Walzwerkzeuge auf eine einfache und genaue Weise einzustellen und sichern einen für die Bedienung bequemen Austausch der Werkzeuge.

Dieser Austausch erfolgt durch ein Herausfahren des Bügels des Werkzeuges aus dem gelockerten Sitz, was zeitsparend ist und keine erneute Einstellung des Walzwerkes erforderlich macht. Die Einstellung des Schwimmwinkels der Werkzeuge erfolgt für jeden einzelnen Sitz gesondert, was für die Feineinstellung sehr vorteilhaft ist. Diese Tätigkeit ist durch das Vorsehen eines für die Bedienung leicht zugänglichen Ständers sehr einfach und nicht zeitaufwendig.

Der Aufbau des erfindungsgemäßen Walzwerkes wird anhand von Zeichnungen a.läutert. Es zeigt
Fig. 1 schematisch im Schnitt einen Steuermotor mit geklemmtem Werkzeug während des Walzvorgangs,
Fig. 2 schematisch im Schnitt den Steuermotor bei einer Unterbrechung der Formung von Rippen,
Fig. 3 schematisch im Schnitt den Steuermotor mit gelockertem Werkzeug und
Fig. 4 in schematischer Ansicht das Walzwerk.

Auf dem Walzgerüst 1 sind die Gehäuse von drei Steuermotoren 2 mit genau eingestelltem Stellungswinkel drehbar aufgesetzt. Die Steuermotore 2 umfassen jeweils eine Kolbenstange 3 mit zwei Kolben. Der äußere Kolben 4 arbeitet mit einem äußeren Zylinder 5 zusammen, welcher mit dem Gehäuse des Steuermotors 2 axial einstellbar verschraubt ist. Der innere Kolben 6 arbeitet mit einem im Gehäuse 2 axial verschiebbar angeordneten inneren Zylinder 7 zusammen. An dem äußeren Zylinder 5 sind z. B. mittels Stiften austauschbar angeordnete Distanzplatten 8 ausgebildet, die die Bewegung der Kolbenstange 3 begrenzen, welche an ihrem diesbezüglichen Ende mit einem Anschlag 9 versehen ist.

An dem anderen Ende weist die Kolbenstange 3 einen Flansch 10 auf. Koaxial zur Kolbenstange 3 und verschiebbar zum Boden 11 des inneren Zylinders 7 ist ein Schieber 12 befestigt, welcher mittels seines Flansches 13 mit dem Flansch 10 der Kolbenstange 3 verbunden ist. An der gegenüberliegenden Seite ist der Schieber 12 mit einer Druckplatte 14 versehen, die zum Anpressen eines Bügels 15 mit einem Werkzeug 16 an den Boden 11 des inneren Zylinders 7 dient. In dem Schieber 12 ist eine Führung 17 ausgebildet, in der der Flansch 10 verschiebbar ist. Der Schieber 12 ist zusätzlich mit einem äußeren Anschlag 18 versehen, welcher mit dem Boden 11 des inneren Zylinders 7 zusammenarbeitet.

Während des Walzvorgangs wird der äußere Kolben 4 hydraulisch in die untere Stellung verschoben. Der Schubweg ist mittels der Höhe der Distanzplatten 8 regulierbar, mit denen der Anschlag 9 der Kolbenstange 3 in Berührung gelangt.

Der innere Zylinder 7 ist in der geschilderten Lage in seine unterste Stellung verschoben. Die axiale Bewegung des inneren Zylinders 7 ist durch den Vorschub des Schiebers 12 begrenzt, dessen Stellung durch das Inanlagekommen der zusammenwirkenden Flansche 10 und 13 sowie die Bauhöhe desjenigen Teils des Bügels 15 bestimmt wird, welcher zwischen der Druckplatte 14 des Schiebers 12 und dem Boden 11 des inneren Zylinders 7 liegt.

Die zusammenarbeitenden, unter der Wirkung eines Hydraulikmediums unter Druck in Anlage gelangenden Flächen der Kolbenstange 3, des Schiebers 12 und des Bügels 15 bestimmen genau die Stellung des Werkzeuges im Verhältnis zur Basis bzw. dem Nullpunkt, welche bzw. welcher durch die äußere Oberfläche der Distanzplatten 8 gebildet wird. Die Stellung dieser Basis gegenüber der Walzachse wird durch die Einstellung des äußeren Zylinders 5 im Gewindesitz des Steuermotorgehäuses 2 oder die Änderung der Höhe der Distanzplatten 8 bestimmt. Damit während der periodischen Formung von Rippen auch ein nicht verrippter Rohrabschnitt hergestellt werden kann, wird der Schieber 4 in die äußerste obere Stellung hydraulisch verschoben. Nach einem entsprechenden Zeitabschnitt und durch entsprechende Änderung des Drucks in der hydraulischen Anlage gelangt der Kolben 4 in seine vorherige Stellung zurück. Während dieser Bewegung, welche zusammen mit dem Kolben 4 und der Kolbenstange 3 ausgeführt wird, verschiebt sich der Schieber 12 mit dem äußeren Zylinder 7 und der Bügel 15 mit dem Werkzeug 16, wobei das Werkzeug fest befestigt bleibt.

Der Austausch des Werkzeugs 16 erfolgt durch Lösen des Bügels 15, welcher ansonsten zwischen dem Schieber 12 und dem inneren Zylinder 7 eingeklemmt ist und durch Zurückziehen des Werkzeugs 16 von dem gewalzten Rohr. Das Lösen des Bügels 15 wird durch Verschieben des inneren Zylinders 7 nach oben bei stehenbleibender Kolbenstange 3 bewirkt, wodurch der Boden 11 des Zylinders 7 mit dem Anschlag 18 des Schiebers 12 in Berührung gebracht wird. Zwischen der Druckplatte 14 des Schiebers 12 und dem Bügel 15 entsteht auf diese Weise ein Spiel, wodurch der Bügel 15 freikommt. Das Zurückziehen des Werkzeuges 16 von dem gewalzten Rohr erfolgt durch ein weiteres Verschieben des inneren Zylinders 7 nach oben zusammen mit dem Schieber 12 und dem Bügel 15. Die Größe dieses Schiebewegs sollte 20 mm betragen, damit die Walzenrollen von den profilierten Rippen des Rohrs freikommen. Der Schiebeweg ist durch die Länge der Führung 17 begrenzt. Über deren Boden stützt sich der Schieber 12 gegen die Kolbenstange 3 ab. Nachdem der Bügel 15 mit dem Werkzeug 16 von dem gewalzten Rohr auf diese Weise zurückgezogen wurde, kann mit dem Werkzeugsatz frei gehandhabtwerden.

## Patentansprüche

1. Walzwerk zur Herstellung von mit Querrippen versehenen Rohren, umfassend ein Walzgerüst (1) mit drei Steuermotoren (2) zum Einbringen von als Walzrollen ausgebildeten Werkzeugen (16), die an das zu walzende Rohr hydraulisch angepreßt werden, dadurch gekennzeichnet, daß jeder Steuermotor (2) eine bewegliche Kolbenstange (3) umfaßt, welche mit zwei Kolben (4, 6) ausgerüstet ist, von denen der äußere Kolben (4) mit einem äußeren Zylinder (5) und der innere Kolben (6) mit einem zum Anpressen des Werkzeuges (16) hydraulisch beaufschlagbaren inneren Zylinder (7) zusammenarbeitet, wobei der äußere Zylinder (5) über ein Gewinde und der innere Zylinder (7) gleitend in dem Gehäuse des Steuermotors (2) eingesetzt sind und die Kolbenstange (3) über einen Flansch (10) mit einem Mitnahmeflansch (13) eines Schiebers (12) derart zusammenarbeitet, daß eine am anderen Ende des Schiebers befindliche Druckplatte (14) einen das Werkzeug (16) haltenden Bügel (15) gegen die dem Werkzeug zugewandte Stirnseite des inneren Zylinders (7) anpreßt.

2. Walzwerk nach Anspruch 1, dadurch gekennzeichnet, daß die Kolbenstange (3) an ihrem einen Ende mit einem Anschlag (9) versehen ist, welcher mit an dem äußeren Zylinder austauschbar angeordneten Distanzplatten (8) zusammenarbeitet.

3. Walzwerk nach einem der vorhergehenden Ansprüche, dadurch gekennzeichnet, daß der Schieber (12) mit einem Anschlag (18) ausgerüstet ist, welcher mit dem Boden (11) des inneren Zylinders (7) zusammenarbeitet und eine Führung (17) aufweist, in der der Flansch (10) der Kolbenstange (3) geführt ist.

4. Walzwerk nach einem der vorhergehenden Ansprüche, dadurch gekennzeichnet, daß das Gehäuse des Steuermotors (2) an dem Walzgerüst (1) drehbar angeordnet ist und dessen Achse die Walzachse senkrecht schneidet.

## Claims

1. Rolling mill for the production of pipes provided with transverse ribs, comprising a rolling stand (1) with three control motors (2) for inserting tools (16) which are constructed as rollers and are hydraulically pressed against the pipe to be rolled, characterized in that each control motor (2) comprises a movable piston rod (3) which is equipped with two pistons (4, 6), of which the outer piston (4) cooperates with an outer cylinder (5) and the inner piston (6) cooperates with an inner cylinder (7) which may be hydraulically acted upon in order to press the tool (16), the outer cylinder (5) being inserted via a thread and the inner cylinder (7) being inserted in a sliding manner in the housing of the control motor (2) and the piston rod (3) cooperating via a flange (10) with an entrainment flange (13) of a slide (12), such that a pressure plate (14) located on the other end of the slide presses a bracket (15), holding the tool (16), against that end face of the inner cylinder (7) that faces the tool.

2. Rolling mill according to claim 1, characterized in that one end of the piston rod (3) is provided with a stop (9) which cooperates with spacer plates (8) which are disposed on the outer cylinder so as to be exchangeable.

3. Rolling mill according to one of the preceding claims, characterized in that the slide (12) is equipped with a stop (18) which cooperates with the base (11) of the inner cylinder (7) and comprises a guide (17) in which the flange (10) of the piston rod (3) is guided.

4. Rolling mill according to one of the preceding claims, characterized in that the housing of the control motor (2) is rotatably disposed on the rolling stand (1) and the axis thereof intersects the rolling axis in a perpendicular manner.

## Revendications

1. Laminoir pour la fabrication de tubes pourvus de rainures transversales, comprenant une cage de laminoir (1) pourvue de trois moteurs de commande (2) pour l'introduction des outils (16) conformes en cylindres de laminage destinés à être appliqués sous pression aux tubes à laminer, par voie hydraulique, caractérisé en ce que chaque moteur de commande (2) comporte une tige de piston (3) mobile, qui est équipée de deux pistons (4, 6) dont le piston extérieur (4) coopère avec un cylindre extérieur (5) et dont le piston interne (6) coopère avec un cylindre intérieur (7) susceptible d'être sollicité hydrauliquement pour l'application sous pression de l'outil (16), le cylindre extérieur (5) étant monté dans le boitier du moteur de commande (2), à l'aide d'un filetage, et le cylindre intérieur (7) étant monté coulissant dans ce boitier, et en ce que la tige de piston (3) coopère avec une bride d'entraînement (13) d'un coulisseau (12), par l'intermédiaire d'une bride (10), de telle façon qu'une plaque de pression (14) disposée à l'autre extrémité du coulisseau applique sous pression un étrier (15) maintenant l'outil (16) au côté frontal tourné vers l'outil, du cylindre intérieur (7).

2. Laminoir selon la revendication 1, caractérisé en ce que la tige de piston (3) est pourvue à une extrémité d'une butée (9) qui coopère avec les plaques d'écartement (18) montées échangeables sur le cylindre extérieur.

3. Laminoir selon l'une des revendications précédentes, caractérisé en ce que le coulisseau (12) est equipé d'une butée (18) qui coopère avec le fond (11) du cylindre intérieur (7) et comprend un guidage (17) dans lequel est guidée la bride (10) de la tige de piston (3).

4. Laminoir selon l'une des revendications précédentes, caractérisé en ce que le boitier ou le bâti du moteur de commande (2) est monté rotatif sur la cage de laminoir (1) et en ce que son axe coupe perpendiculairement l'axe de lami. nage.
